# EUROPÄISCHE PATENTSCHRIFT

(11) **EP 2 048 100 B1**
(45) Veröffentlichungstag und Bekanntmachung des Hinweises auf die Patenterteilung: **05.08.2009**
(21) Anmeldenummer: 08166307.2
(22) Anmeldetag: 10.10.2008
(51) Int. Cl.: B65H 18/26

(54) **Wickler für eine Materialbahn aus flexiblem Material**
Coiler for a sheet of material made from flexible material
Enrouleur pour une bande de matériau en matériau flexible

(30) Priorität: 12.10.2007 CH 15982007
(43) Veröffentlichungstag der Anmeldung: 15.04.2009
(73) Patentinhaber: Swiss Winding Performance AG, 8330 Pfäffikon (CH)
(72) Erfinder: Lanz, Werner, 8645 Jona (CH)
(74) Vertreter: Stump, Beat

(56) Entgegenhaltungen:
- EP-A- 0 561 128
- WO-A-03/076320
- DE-A1- 2 214 350
- DE-A1- 2 264 587

## Beschreibung

Die vorliegende Erfindung betrifft einen Wickler nach dem Oberbegriff von Anspruch 1 und von Anspruch 11.

Solche Wickler sind bekannt und wickeln eine in der Regel frisch produzierte, endlose, flexible Materialbahn auf eine Wickelkern, bis ein Wickel vorbestimmter Grösse gewickelt ist. Dann wird die Materialbahn geschnitten und der fertige Wickel vorzugsweise fliegend durch eine neue Wickelkern ersetzt, so dass verzugslos und möglichst ohne Materialverlust ein neuer Wickel hergestellt werden kann.

Als nächstliegender Stand der Technik wird die DE 22 14 350 A1 angesehen.

Die flexible Materialbahn ist häufig eine Kunststoff-Folie, kann aber auch aus anderen Materialien bestehen. Insbesondere Kunststoff-Folien werden in einer ausserordentlichen Vielfalt von Zusammensetzungen und entsprechend mit verschiedensten Eigenschaften hergestellt, die dann auch das Wickelverhalten beeinflussen und entsprechend bei der Wicklung berücksichtigt werden müssen. Ebenso sind die jeweilige Produktionsgeschwindigkeit sowie die in einem Produktionsdurchlauf herzustellende Anzahl an Wickeln Parameter, die für eine qualitativ genügende Produktion bei gleichzeitig vertretbaren Kosten berücksichtigt werden müssen.

Typische Verarbeitungsgeschwindigkeiten reichen von 2 bis 1000 m/min, während die fertigen Wickelballen einen Durchmesser von 50 bis 2000 mm bzw. eine Breite von 10 bis 4000 mm besitzen können. Die Dicken können von wenigen µm bis in den Millimeterbereich reichen. Je nach Bedarf schwankt die Produktion zwischen der Herstellung von nur einigen wenigen gleichen Wickelballen bis zur Massenproduktion von gleichen Wickelballen.

Die Wicklung selbst erfolgt, abhängig von den Materialeigenschaften der flexiblen Materialbahn, z.B. als Kontaktwicklung, bei welcher eine Kontaktwalze Kontakt mit dem sich aufbauenden Wickelballen Kontakt hält und so auf diesen eine Anpresskraft ausübt. Je nach dem erfolgt die Wicklung auch als Spaltwicklung, d.h. ohne dass eine Kontaktwalze während der Wicklung den Wickelballen berührt. Üblicherweise wird - von wenigen Ausnahmen abgesehen - die flexible Materialbahn vor dem Wickelballen um eine Kontaktwalze geführt, die insbesondere bei grossem Durchmesser zur Beruhigung der Materialbahn vor der Wicklung beiträgt.

Die Anpresskraft ist, neben dem Bahnzug, ein für die Qualität des Wickelballens kritischer Parameter, und muss im Hinblick auf die (vielfältige, s. oben) Materialeigenschaften möglichst optimal eingestellt werden. Z.B. ist die Anpresskraft je nach der Reibung der Materialbahn- bzw. Folienlagen untereinander richtig zu wählen, ebenso nach der Zumischung von Gleitmitteln in die Materialbahnrezeptur. Häufig muss die Anpresskraft während dem Wickeln variiert werden, z.B. in Abhängigkeit vom Durchmesser des sich im Aufbau befindenden Wickels.

Der Bahnzug der die Kontaktwalze umschlingenden Materialbahn kann nun je nach der Geometrie des Wicklers bzw. der Aufhängung der Kontaktwalze, eine Kraftkomponente zur Folge haben, die sich zur bereits erzeugten Anpresskraft addiert. Vorliegend wird vorausgesetzt, dass der Bahnzug diesbezüglich keinen Einfluss hat oder durch den Fachmann bei der Auslegung des Wicklers entsprechend berücksichtigt ist, so dass es sich erübrigt, bei der Beschreibung der vorliegenden Erfindung durch den Bahnzug denkbare Störungen der Anpresskraft zu berücksichtigen.

Die optimale Anpresskraft, immer im Hinblick auf einen qualitativ guten Wickel, ist von Materialeigenschaften wie z.B. Reibung, Klebrigkeit, Gehalt an Gleitmitteln und, nicht zuletzt, Lufteintrag zwischen die Lagen der aufzuwickelnden Materialbahn, je nach dem auch vom Fortschritt (Durchmesser) des entstehenden Wickels, abhängig. Es ist mit anderen Worten die Rezeptur der Materialbahn, die deren Wickeleigenschaften prägt; häufig ist die Rezeptur Betriebsgeheimnis des jeweiligen Herstellers. Aus der Vielschichtigkeit der Einflüsse auf die Wickeleigenschaften des zu wickelnden Materials folgt auch, dass eine nur geringe Änderung des Anpressdrucks die Qualität der Wicklung verändert.

Optimaler Anpressdruck bedeutet damit auch konstanten Anpressdruck, d.h. ohne Schwankungen, durch welche die Qualität des Wickels negativ beeinflusst werden kann.

Ein wichtiges Beispiel für die Qualität des Wickels ist die mangelhafte Ausbildung des Rollenspiegels (Stirnflächen des Wickels), d.h. gegeneinander verschobene Lagen im Wickel, die an den Seiten des Wickels sichtbar werden, ähnlich wie ein Jahrring eines Baumstammes. An den Seiten des Wickelballens auch nur leicht überstehende Ränder der Materialbahn bzw. der Folie tendieren dazu, sich spätestens beim Abwickeln umzufalten, mit der Folge, dass dann an den Rändern der Materialbahn Risse entstehen können, die zum Ausschuss der abgewickelten Folie führen. So wird z.B. für gewisse Verpackungsaufgaben die abzuwickelnde Kunststoff-Folie während dem Abwickeln mehrfach gestreckt. Geringste Wickelfehler führen dann zum Abriss der Folie, was einen Produktionsunterbruch mit dem entsprechenden Schaden zur Folge hat.

Wickelfehler sind mit anderen Worten verpönt, aber ein häufiges Problem, das nicht zuletzt durch nicht optimalen Anpressdruck verursacht wird.

Im Ganzen ergibt sich, dass ein Wickler im Allgemeinen als Universalwickler ausgebildet sein muss, der mit vertretbaren Umrüstzeiten für wechselnde Produktion gefahren werden kann. Dazu gehört, dass Kontaktwicklung oder Spaltwicklung ausgeführt werden kann, weiter fliegender Wechsel des Wickels, und die Wicklung im Bereich der oben erwähnten, verschiedensten Parameter.

Die heute bekannten, zahlreichen Bauformen können in drei Gruppen zusammengefasst werden: (i) statische (also starre) Lagerung des Wickelkernlagers und dynamische (bewegliche) Lagerung der Kontakttrommel, s. DE 33 08 059, wo im Fall der Kontaktwicklung der Vorschub der Kontakttrommel in Abhängigkeit der Anpresskraft geregelt wird, (ii) dynamische Lagerung des Wickelkernlagers und statische Lagerung der Kontakttrommel, s. DE 2 037 979, wo der Vorschub des Wickelkernträgers ebenfalls in Abhängigkeit der Anpresskraft geregelt wird und (iii) dynamische Lagerung von Wickelkernlager und von Kontaktwalze, s. EP 0 561 128, wo die Vorteile von statischer und dynamischer Lagerung insbesondere im Hinblick auf einen nach dem fliegenden Wechsel beim fertigen Wickel überstehenden Materialrest (Materialverlust) zusammengefasst werden sollen.

Allen drei Beispielen ist gemeinsam, dass die Qualität des Wickelballens gegenüber dem Stand der Technik verbessert werden soll.

Ebenso ist es die Aufgabe der vorliegenden Erfindung, ein Verfahren zur Verbesserten Wicklung einer Bahn aus flexiblem Material sowie einen Wickler bereitzustellen, der für Spalt- und Kontaktwicklung geeignet und universell einsetzbar ist, und der die Qualität der hergestellten Wickels bei der Kontaktwicklung weiter verbessert.

Diese Aufgabe wird gelöst durch ein Verfahren nach Anspruch 1 sowie einen Wickler nach Anspruch 11.

Dadurch, dass der Wickelkern kontinuierlich von der Kontaktwalze abgerückt wird, ist bei idealen Verhältnissen ein völlig gleichmässiger Betrieb des Wicklers gegeben, so dass störende Einflüsse auf die Anpresskraft, z.B. durch die Massenträgheit der beschleunigten Kontaktwalze bzw. des beschleunigten Wickels vermieden sind; dies mit dem Vorteil einer statisch gelagerten Kontaktwalze im Hinblick auf z.B. den fliegenden Wechsel des Wickels unter geringem überstehendem Materialrest. Ebenso entfallen z.B. die gleichmässige Anpresskraft störende Pulsationen im in der Regel hydraulischen Vorschubantrieb von Kontaktwalze und Wickel, die beim schrittweisen oder zyklischen Vorschub des Wickels oder bei einer hin- und herfahrenden Kontaktwalze kaum zu vermeiden sind und sich auf den Anpressdruck ungünstig auswirken. Dadurch, dass die Kontaktwalze unter Aufrechterhalten der Anpresskraft aus ihrer Soll-Lage verschoben werden kann, bleiben weiter Fehler ohne Konsequenz, die sich ergeben, wenn der Soll-Radius nicht dem Ist-Radius entspricht. Zudem werden durch unrunde Wickel auftretende Pulsationen bzw. Schläge aufgefangen und gedämpft, somit verhindert, dass sich dadurch hohe Kraftspitzen im Anpressdruck aufbauen. Schliesslich ist neben der verbesserten Kontaktwicklung auch die Spaltwicklung weiterhin möglich, ebenso werden die üblichen Anforderungen an einen Universalwickler nach wie vor erfüllt.

Ein bevorzugtes Ausführungsbeispiel zeichnet sich dadurch aus, dass bei einem Verfahren zur Herstellung eines Wickels aus einer Bahn von flexiblem Material, das über eine Kontaktwalze eines Wicklers geführt und in diesem auf einen Wickelkern zu einem Wickelballen aufgewickelt wird, während der Wicklung die Kontaktwalze mit einem Anlegedruck an den Wickel angedrückt wird und dadurch mit diesem steten Kontakt hält, gleichzeitig der Wickelkern mit einer unabhängig vom Anlegedruck bestimmten, nur dem zunehmenden Soll-Radius des sich aufbauenden Wickels entsprechenden Abrückgeschwindigkeit kontinuierlich von der Kontaktwalze abgerückt wird, solange, bis ein vorbestimmter Wicklungsfortschritt des Wickels erreicht ist, wobei gegebenenfalls bei einem vom Soll-Radius des Wickels abweichenden Ist-Radius die Kontaktwalze durch den steten Kontakt mit dem Wickel aus ihrer Soll-Lage heraus entsprechend verschoben wird, und wobei bei solch einer Verschiebung der Kontaktwalze aus ihrer Soll-Lage heraus die Abrückgeschwindigkeit derart angepasst wird, dass die Kontaktwalze wieder in ihre Soll-Lage zurückgelangt, wonach der Wickelkern wiederum mit der Soll-Geschwindigkeit weiter abgerückt wird, und eine gegebenenfalls erneute Verschiebung der Kontaktwalze aus ihrer Soll-Lage heraus wiederum durch das dann notwendige Anpassen der Abrückgeschwindigkeit korrigiert wird, solange, bis der vorbestimmte Wicklungsfortschritt des Wickels erreicht ist.

Ein entsprechender Wickler zur Ausführung dieses Verfahrens ist ausgebildet mit einer Trägeranordnung, die ein Wickelkernlager zur Aufnahme eines Wickelkerns eines zu wickelnden Wickels aufweist, einer Kontaktwalze, einer Einrichtung zur Veränderung der relativen Lage zwischen Wickelkernlager und Kontaktwalze während der Wicklung, Mitteln zum Erzeugen eines während der Wicklung andauernden Anlegedrucks zwischen dem Wickel und der Kontaktwalze, und mit einer Maschinensteuerung, und dadurch gekennzeichnet, dass die Kontaktwalze um eine Sollposition herum in Richtung auf das Wickelkernlager zu und von diesem weg schwimmend gelagert ist, und Sensoren zur Detektion der Ist-Lage der Kontaktwalze vorgesehen sind, die Mittel zur Erzeugung des Anlegedrucks betriebsfähig mit der Kontaktwalze zusammenwirken, Die Einrichtung einen Antrieb aufweist, der ausgebildet ist, das Wickelkernlager aus einer Startposition zu Beginn der Wicklung von der Sollposition der Kontaktwalze weg abzurücken, solange, bis ein vorbestimmter Wicklungsfortschritt erreicht ist, und die Steuerung ausgebildet ist den Antrieb betriebsfähig derart anzusteuern, dass das Wickelkernlager unabhängig von der Wirkung einer durch die Kontaktwalze übertragenen Anpresskraft im wesentlichen kontinuierlich mit einer Geschwindigkeit von der Sollposition der Kontaktwalze abrückt, die laufend der während einer Wicklung auftretenden, momentanen Soll-Radiuszunahme des Wickelballens entspricht, wobei im Fall einer Verschiebung der Kontaktwalze aus ihrer Sollposition hinaus die Abrückgeschwindigkeit durch die Steuerung derart verändert wird, dass die Kontaktwalze wieder in ihre Sollposition zurück gelangt.

Dadurch, dass die Abrückgeschwindigkeit angepasst wird, ergibt sich über die gestellte Aufgabe hinaus eine der statischen Lagerung der Kontaktwalze entsprechende Funktion mit den damit verbundenen Vorteilen in der konstruktiven Auslegung des Wicklers (einfach zu bewerkstellender fliegender Wechsel, einfacher Antrieb für den Anpressdruck, z.B. keine Doppelschlitten-Ausführung notwendig, wie durch die CH 678 419 offenbart, günstige Abmessungen der Maschine), während gleichzeitig die Anpassung der Abrückgeschwindigkeit so gering und sanft gewählt werden kann, dass der Anpressdruck im Hinblick auf ein bestimmtes Material vernachlässigbar negativ beeinflusst wird. Dieses Konzept ist insbesondere vorteilhaft, wenn nicht nur kleine, sondern auch grosse bis sehr grosse Wickel erstellt werden sollen, da sich der Unterschied zwischen Soll-Radius und Ist-Radius des Wickels ohne Anpassung der Abrückgeschwindigkeit über größere Durchmesser aufsummiert.

Ein geschlossener Regelkreis zur direkten Regelung des Anlegedrucks wie er im Stand der Technik üblich ist, fehlt vorteilhafterweise. Solch ein Regelkreis verhält sich durch die im Betrieb eines Wicklers häufig auftretenden Laststösse (unrunder Wickel), durch die ständigen Frequenzänderungen aufgrund der mit zunehmenden Radius des Wickels abnehmenden Umdrehungszahl sowie durch die grossen Totzeiten eines elektronisch-/hydraulischen Regelkreises sehr schwingungsanfällig.

Weitere Ausführungsformen sind nachstehend anhand der Figur näher beschrieben.

Es zeigt:
Fig. 1 zeigt einen Wickler 1 gemäss der vorliegenden Erfindung, mit einer Ablage 2 für fertig gewickelte Wickel, wobei eine flexible Materialbahn, hier eine Folie 3, über eine Kontaktwalze 4 läuft, auf einen Wickelkern 5 aufgewickelt und zu einem Wickel 6 gewickelt wird.

Die Kontaktwalze 4 ist in einer Lageranordnung 7 gelagert, die als Pendel ausgebildet und ihrerseits über ein gegenüber dem Maschinenrahmen festgelegtes, schematisch in der Figur angedeutetes Verschwenklager 8 im Wickler 1 aufgehängt ist. Sie weist einen Schwenkrahmen 9 auf, in welchem eine Welle 10 der Kontaktwalze 4 gelagert ist. Die Welle 10 ist optimalerweise derart angeordnet, dass sie sich senkrecht unter dem Verschwenklager 8 befindet, wenn die Lageranordnung 7 frei in Ruhestellung hängt; dann befinden sich die Welle 10 und die Kontaktwalze 4 an ihrem tiefsten Punkt, welche Position der Soll-Position der Kontaktwalze 4 entspricht.

Die Lageranordnung 7 kann beispielsweise über eine zur Welle 10 parallele Achse 11 im Verschwenklager 8 gelagert sein. Auf jeden Fall ist die Lageranordnung 7 so aufgehängt, dass die mögliche Schwenkbewegung der Kontaktwalze 4 um ihre Soll-Position herum auf den Wickel 6 zu und von im weg (bzw. auf das Wickelkernlager 15 zu und von ihm weg, s. unten) erfolgt. Weiter ist ein Sensor 13 zur Detektion der Ist-Lage der Kontaktwalze 4 mit dem Schwenkrahmen 9 verbunden.

Mit anderen Worten ist die Kontaktwalze 4 um eine Soll-Positon herum in Richtung auf das Wickelkernlager 15 zu und von diesem weg schwimmend gelagert.

Der Wickel 6 ist mit seinem Wickelkern 5 in einem Wickelkernlager 15 einer Trägeranordnung 16 gelagert. Die Trägeranordnung 16 weist bevorzugt ein Tragarmpaar 17 für den Wickelkern 5 auf, das um eine Tragarmachse 18 verschwenkbar ist.

Die Welle 10 der Kontaktwalze 4, die Achse 11, die Ausrichtung der Wickelkernlager 15 und die Tragarmachse 18 verlaufen parallel.

Eine Einrichtung 21 zur Veränderung der relativen Lage der Kontaktwalze 4 und der Wickelkernlager 15 besitzt einen Antrieb, hier eine hydraulische Zylinderanordnung 19, die einerseits am schematisch angedeuteten Maschinenrahmen M angelenkt und andererseits mit dem Tragarmpaar 17 verbunden ist. Damit kann das Tragarmpaar 17 verschwenkt, also das Wickelkernlager 15 von der Kontaktwalze 4 abgerückt bzw. abgeschwenkt werden.

Weiter sind Mittel 23 zum Erzeugen eines während der Wicklung andauernden Anlegedrucks zwischen dem Wickel 6 und der Kontaktwalze 4 vorgesehen, die eine vorzugsweise pneumatische Zylinderanordnung 24 aufweisen, welche einerseits am schematisch angedeuteten Maschinenrahmen M angelenkt und andererseits mit dem Schwenkrahmen 9 verbunden ist.

Schliesslich zeigt die Figur schematisch eine Maschinensteuerung 30, verbunden mit einer Steuerleitung 31 des Sensors 13, sowie verbunden mit einer Steuerleitung 32 für die Eingabe von Daten durch eine Bedienperson bzw. für den Datenaustausch mit einer Liniensteuerung. Die Maschinensteuerung 30 ist mit einer Hydraulikeinheit 33 für die Zylinderanordnung 19 und mit einer Pneumatikeinheit 34 für die Zylinderanordnung 24 verbunden, wobei die Hydraulik- Pneumatikeinheiten 33,34 ihrerseits über Hydraulik- und pneumatische Leitungen 35,36 bzw. 37,38 mit den Zylinderanordnungen 19,24 verbunden sind.

Ein Motor 40 versetzt beispielsweise über einen durch die strichpunktierte Linie 41 angedeuteten Zahnriemen den Wickelkern 5 in Rotation, so dass der Wickler 1 mit der sogenannten Zentralwicklung gefahren werden kann. Ebenso ist ein Motor 42 vorgesehen, der die Kontaktwalze 4 für die konventionelle Kontaktwicklung antreiben kann.

Eine an sich bekannte Zustellvorrichtung 45 für Wickelkerne 5 befindet sich oberhalb vom Schwenkrahmen 9. Im Schwenkrahmen 9 oder auch im Maschinenrahmen M ist eine Hilfsaufnahmeeinrichtung 46 für frisch anzuwickelnde Wickelkerne 5 vorgesehen; sie besitzt an beiden Seiten der Kontakttrommel 4 vorgesehene Gabeln 47.

An Stelle von hydraulischen Zylinderanordnungen können durch den Fachmann auch pneumatische Zylinderanordnungen vorgesehen sein, oder andere Stellantriebe beliebiger Bauform, so weit diese durch die Maschinensteuerung 30, wie nachstehend beschrieben, ansteuerbar sind. Ebenso ist es denkbar, an Stelle des Tragarmpaars 17 oder des Schwenkrahmens 12 hin- und her verschiebbare Schlitten etc. vorzusehen, vorausgesetzt, dass dann der funktionell notwendige Bewegungsbereich gegeben ist.

Im Betrieb des erfindungsgemässen Wicklers werden über die Datenleitung 32 die notwendigen Betriebsparameter durch die Bedienperson eingegeben, unter anderem die für die Bestimmung des Soll-Radius des Wickels 6 notwendigen Angaben. Dazu gehört nebst dem zu wickelnden Material entsprechenden Anlegedruck bevorzugt auch die Dicke d der zu wickelnden Folie. Die Länge I der laufend aufgewickelten Folie kann über einen Längensensor, z.B. über die Umdrehungszahl einer Umlenkwalze 14, geeignet abgenommen werden, oder auch über die Liniensteuerung laufend in die Steuerung 30 eingegeben werden.
Die Steuerung 30 berechnet dann, ausgehend von einer Startposition des Wickelkernlagers zu Beginn der Wicklung, über das Produkt I * d die laufende Soll-Radiuszunahme des Wickels 6 und den daraus folgenden Soll-Abstand des Wickelkernlagers 6 von der Kontaktwalze 4 und generiert das zugehörige Steuersignal für die Hydraulikeinheit 33. Diese speist dann entsprechend die die Leitungen 35,36 so, dass das Tragarmpaar 17 sich nach Beginn der Wicklung aus der Startposition hinaus entsprechend verschwenkt, d.h. kontinuierlich von der Kontaktwalze 4 abrückt. Die Abrückgeschwindigkeit des Wickelkernlagers 15 wird mit anderen Worten unabhängig vom Anlegedruck bestimmt.

Gleichzeitig steuert die Maschinensteuerung 30 die Zylinderanordnung 24 über die Pneumatikeinheit 34 derart an, dass die Kontaktwalze 4 den eingegebenen Anlegedruck auf den Wickel 6 ausübt und dadurch mit dem Wickel 6 steten Kontakt hält.

Während der Wicklung rückt somit das Wickelkernlager 15 mit einer dem zunehmenden Soll-Radius des sich aufbauenden Wickels 6 entsprechenden Soll-Abrückgeschwindigkeit kontinuierlich von der Kontaktwalze 4 ab. Deren Lage bleibt dabei unverändert, solange der Soll-Radius des sich aufbauenden Wickels 6 dem Ist-Radius entspricht. Durch die stetige Bewegung des Tragarmpaars 17 ergibt sich ein hochkonstanter Anpressdruck, ohne die im Stand der Technik bekannten Störungen, die (i) aufgrund der schrittweisen Verschiebung von Wickel 6 und/oder Kontakttrommel 4 und (ii) aufgrund der Regelung der Verschiebungsbewegung anhand des Ist-Anlegedrucks unvermeidlicherweise vorkommen.

Bei (i) der schrittweisen Verschiebung ist besonders nachteilig, dass die notwendigen Start/Stop Beschleunigungen von Wickel 6 und Kontaktwalze 4 Trägheitskräfte zur Folge haben, die durch die Regelung oder Steuerung nicht nur nicht kompensiert werden können, sondern darüber hinaus diese selbst negativ beeinflussen. Eine nicht zu unterschätzende Rolle spielen auch die Reibungskräfte, insbesondere die Haftreibung. Zu Beginn einer schrittweisen Bewegung von Wickel 6 und/oder Kontaktwalze 4 ist die Haftreibungskraft zu überwinden, welche je nach Bauform des Wicklers oft hohe Werte annimmt, und dann abrupt auf den Wert der Gleitreibungskraft abfällt. Dies impliziert, dass der minimal zulässige Anlegedruck mindestens den Wert der Haftreibungskraft aufweisen muss, was für gewisse Anwendungen zu hoch ist; wird ein tieferer Anlegedruck zugelassen, folgt, dass nach dem Überwinden der Haftreibung eine unerwünschte Anlegedruckspitze in Kauf zu nehmen ist, bis die Regelung den Anlegedruck auf den tieferen Wert heruntergeregelt hat.

Bei der Regelung (ii) der Verschiebungsbewegung über den Ist-Anlegedruck ist der Natur der Sache nach eine möglichst schnell und sehr fein reagierende Regelung notwendig, da die Wickelqualität schnell abnimmt, wenn der Anlegedruck nicht sofort korrigiert wird, bevor er dann in einen unzulässigen Bereich wegläuft. Mit dem je nach dem hohen Gewicht des Wickels 6, und mit einer gegebenenfalls grossen Kontaktwalze 4, die ebenfalls eine erhebliche Masse aufweist, ist eine schnelle Regelung zwar nicht vollständig ausgeschlossen, aber nur mit sehr grossem konstruktivem Aufwand befriedigend realisierbar.

Durch das erfindungsgemässe Verfahren und die entsprechende Vorrichtung werden diese Probleme verbessert und auf zudem mit konstruktiv sehr einfachen Mitteln gelöst.

Eine weitere Störung, die einen konstanten Anlegedruck beeinträchtigt, liegt im oft auftretenden unrunden Wickel mit nicht konstantem Radius, in der Regel verursacht durch einen nicht zentrisch laufenden Wickelkern 5. Da die Kontaktwalze 4 schwimmend gelagert ist, kann sie der Kontur eines unrunden Wickels 6 folgen, ohne dass überhöhte Anlegedruckspitzen auftreten. Der Wickel selbst besitzt nun eine gewisse Elastizität; weiter sind Stellantriebe für konstanten Arbeitsdruck (hier: für konstanten Anlegedruck) bei pulsierender Belastung auf dem Markt zu fairen Konditionen erhältlich. Damit führen solche Störungen aufgrund der erfindungsgemässen Konstruktion nicht mehr zu unerlaubten Anlegedruckspitzen (oder Anlegedrucksenken).

Dabei ist die pendelartig ausgebildete Aufhängung (im Gegensatz zu etwa einem linear verschiebbaren Schlitten) der Kontaktwalze 4 am Schwenkrahmen 12 von Vorteil: verschiebt sich die Kontaktwalze aus ihrer der Soll-Position hinaus, entsteht durch ihr Gewicht eine Rückstellkraft in Richtung der Soll-Position, die hilft, die nach einem möglicherweise kurzen Stillstand der Verschiebungsbewegung auftretende Haftreibungskräfte zu überwinden.

Stimmen Soll-Radius und Ist-Radius des Wickels 6 nicht überein, sei dies durch unkorrekte Eingabe der Dicke d, oder durch Veränderung der Dicke d während der Produktion der Folie, oder durch die Drift eines sonstigen Parameters, kann die schwimmend gelagerte Kontaktwalze 4 aufgrund des konstanten Anpressdrucks durch die Zylinderanordnung 24 der Ist-Kontur des Wickels 6 ohne weiteres folgen.

Der geschilderte Ablauf dauert fort, bis der vorbestimmte Wicklungsfortschritt erreicht ist, üblicherweise der fertig gestellte Wickel 6, oder ausnahmsweise auch bis zu einer vorbestimmte Phase in der Erstellung eines Wickels 6.

Bei einem besonders bevorzugten Ausführungsbeispiel fragt die Maschinensteuerung 30 über die Steuerleitung 31 laufend die Ist-Position der Kontaktwalze 4 ab und generiert eine Korrektur für die über die Bestimmung des Soll-Radius gerechnete Abrückgeschwindigkeit.

Ist der Ist-Radius des Wickels 6 kleiner als der gerechnete Soll-Radius, z.B. weil die tatsächliche Dicke der Folie 3 kleiner ist als der über die Steuerleitung 32 durch die Bedienperson eingegebene Wert (oder z.B. durch Drift der Dicke d), verschiebt sich die Kontaktwalze aus ihrer Soll-Position hinaus gegen den Wickel 6 nach vorne, was über den Sensor 13 erfasst wird. Die Maschinensteuerung passt dann die Abrückgeschwindigkeit dem Ist-Radius an, indem sie diese verlangsamt, so dass die Kontaktwalze 4 über den weiter zunehmenden Ist-Radius des Wickels 6 verdrängt, wieder in ihre Soll-Position zurückgelangt. Sobald dies der Fall ist, wird die Abrückgeschwindigkeit wieder erhöht. Ist umgekehrt der Ist-Radius des Wickels 6 grösser als der Soll-Radius, verschiebt sich die Kontaktwalze aus ihrer Soll-Position hinaus vom Wickel 6 weg nach hinten, worauf die Abrückgeschwindigkeit entsprechend umgekehrt angepasst, so dass wiederum die Verschiebung der Kontaktwalze 4 rückgängig gemacht wird. Dieser Regelungsmechanismus wiederholt sich gegebenenfalls in der jeweils notwendigen Richtung und solange, bis der vorbestimmte Wicklungsfortschritt erreicht ist.

Bevorzugt erfolgt dann die Anpassung der Abrückgeschwindigkeit schrittweise so, dass nach einem ersten Apassungsschritt detektiert wird, ob sich die Kontaktwalze (4) bereits in ihre Soll-Position zurückverschiebt (sie könnte z.B. auch erst ausserhalb ihrer Soll-Position zum Stillstand gekommen sein), diesfalls die Anpassung erfolgt ist, oder, falls sich die Kontaktwalze (4) noch nicht gegen die Soll-Position zurückverschiebt, ein weiterer Anpassungschritt erfolgt, und dann wieder detektiert wird, ob sich die Kontaktwalze (4) zurückverschiebt, und so fort, solange, bis sich die Kontaktwalze (4) tatsächlich in ihre Soll-Position zurückverschiebt, also der gewünschte Korrektureffekt erzielt wird.

Damit wird die Anpassung der Abrückgeschwindigkeit so sanft wie möglich realisiert und der Anlegedruck nicht gestört.

Wird der Soll-Radius systematisch falsch bestimmt, z.B. durch eine falsche Eingabe der Dicke d der Folie 3, wiederholt sich der oben beschriebene Regelungsmechanismus mehrfach und verzugslos, sobald die Kontaktwalze 4 ihre Soll-Position wieder erreicht hat. Nach beispielsweise drei bis fünf, vorzugsweise 4 oder einer anderen Anzahl solcher Zyklen, die unter Berücksichtigung der Radiuszunahme (langsamer werdende Umdrehungszahl, langsamer werdende Abrückgeschwindigkeit etc) im wesentlichen identisch sind, korrigiert die Maschinensteuerung 30 vorzugsweise die Dicke d z.B. um 0,5, 1, 2 oder mehr Prozent der eingegebenen Dicke d, so dass der gerechnete Soll-Radius dem Ist-Radius verbessert entspricht und die Regelung durch anpassen der Abrückgeschwindigkeit die sonst endlose Regelungsschleife verlässt.

Ebenso ist es vorteilhaft, dass die Maschinensteuerung eine synchron zu der Umdrehungszahl des Wickels 6 pulsierende Verschiebung der Position der Kontaktwalze 4 erkennt. Solch eine Verschiebung wird durch einen unrunden Wickel erzeugt; eine Korrektur im oben beschriebenen Sinn durch laufende Anpassung der Abrückgeschwindigkeit ist nur bedingt sinnvoll. Deshalb bestimmt die Steuerung 30 das durch die Pulsation gegebene Verschiebungsintervall der Lage der Kontaktwalze 4, und die Mitte dieses Intervalls. Die Abrückgeschwindigkeit wird dann derart angepasst, dass die Mitte des Intervalls in die Soll-Position der Welle 10 der Kontaktwalze 4 zurückgeführt wird. Diese Korrektur kann für sich selbst oder zusammen mit der oben beschriebenen Korrektur der Abrückgeschwindigkeit (im Fall der Drift eines Parameters) ausgeführt werden.

Detektiert die Maschinensteuerung 30 einen unrunden Wickel, kann weiter der Anlegedruck der Kontaktwalze 4 vorübergehend leicht erhöht werden, wenn die Kontaktwalze 4 durch den unrunden Wickel aus der Soll-Lage heraus in den hinteren Bereich des Verschiebungsintervalls gedrückt wird. Dadurch kann einer Steigerung des unrunden Profils des Wickels 6 entgegengewirkt und die Glättung des Profils unterstützt werden.

Vorteilhafterweise wird die Abrückgeschwindigkeit in allen der oben beschriebenen Regelungsfällen so sanft angepasst, dass keine oder nur geringe Anlagedruckspitzen auftreten. Dies führt dazu, dass bei einem Wickel 6 mit grossem Durchmesser (insbesondere wenn sich der Wicklungsradius einem Bereich nähert, der dem vorbestimmten Wicklungsfortschritt entspricht) und gegebener, kostengünstiger Hydraulik die Anpassung nicht grösser ausfallen kann, als es das Auflösungsvermögen der Hydraulik für die Geschwindigkeit erlaubt. Selbst wenn dann die Abrückgeschwindigkeit vorübergehend zum Stillstand kommen sollte, treten keine Anlegedruckspitzen auf, da die Geschwindigkeitsänderung trotz voller Wickelgeschwindigkeit kleinstmöglichst ausfällt.

Konkret wird die Anpassung der Abrückgeschwindigkeit derart vorgenommen, dass diese in einem ersten Schritt um einen kleinen Betrag verändert wird. Detektiert der Sensor 13 dann eine Rückbewegung der Kontaktwalze 4 gegen ihre Soll-Lage hin, bleibt es bei der vorgenommenen Anpassung; wenn nicht wird die Abrückgeschwindigkeit um einen weiteren Schritt verändert, und so fort, bis die Kontaktwalze 4 sich gegen ihre Soll-Lage hin zurück bewegt. Dadurch kann die Abrückgeschwindigkeit sehr fein angepasst (im Hinblick auf einen gegebenen Antrieb optimal) und entsprechend mit den minimal möglichen Geschwindigkeitsunterschieden gearbeitet werden, so dass der Anlegedruck ungestört bleibt. Durch diese Regelung der Abrückgeschwindigkeit kann das System als selbstoptimierend betrachtet werden.

Eine weitere Optimierung kann bei einer weiteren, bevorzugten Ausführungsform dadurch erfolgen, dass die Abrückgeschwindigkeit nicht mehr auf den ursprünglichen Wert gesetzt wird, wenn die Kontaktwalze 4 ihre Soll-Lage erreicht hat, sondern auf einen Wert, der sich wiederum um einen kleinen Betrag vom ursprünglichen Wert unterscheidet. Ist die Kontaktwalze 4 also von hinten wieder in ihre Soll-Position gelangt, war die urspüngliche Abrückgeschwindigkeit zu klein, und wird nun um einen Schritt erhöht; ist die Kontaktwalze 4 von vorn wieder in ihre Soll-Position gelangt, war die ursprüngliche Abrückgeschwindigkeit zu hoch, und wird um einen Schritt zurückgenommen.

Mit anderen Worten wird die angepasste Abrückgeschwindigkeit derart rückgängig gemacht, dass diese auf einen Wert gesetzt wird, der ein Geschwindigkeitsintervall unterhalb oder oberhalb der gerechneten Soll-Abrückgeschwindigkeit liegt, derart, dass der Soll-Radius dem Ist-Radius verbessert entspricht.
Dadurch kann vor allem einem systematischen Fehler in der Berechnung des Soll-Radius entgegengewirkt werden.

Die Maschinensteuerung 30 ist mithin ausgebildet, die oben und nachstehend beschriebenen Funktionen auszuführen; ausgehend von der vorliegenden Funktionsbeschreibung kann durch den Fachmann die Steuerungssoftware anhand der gegebenen, konkreten Auslegung des Wicklers leicht erstellt werden. Dies gilt ebenso für die notwendigen Parameter, z.B. die Grösse der Schritte für die Anpassung der Abrückgeschwindigkeit.

Ist ein Wickel 6 fertig gewickelt, was dem üblicherweise vorgesehenen Wickelfortschritt entspricht, schneidet ein zur Entlastung der Figur nicht dargestelltes Quertrennsystem die Materialbahn 3 durch. Solche Quertrennsysteme für Wickler der vorliegenden Art sind im Stand der Technik bekannt. Nach dem Schnitt wird durch die Maschinensteuerung 30 das Tragarmpaar 17 gegen die Ablage 2 für fertige Wickel 6 verschwenkt und der fertige Wickel 6 dort abgelegt. Danach wird das Tragarmpaar 17 in seine Startposition zurückverschwenkt, um auf den angewickelten Wickelkern 5 zu warten und in sein Wickelkernlager 15 aufzunehmen. Der Wickelzyklus beginnt dann von neuem.

Unmittelbar vor dem Schnitt durch das Quertrennsystem senkt die Zustellvorrichtung 45 den nächsten Wickelkern 5 ab (s. den Doppelpfeil 48 in der Figur), und legt diesen in die Gabeln 47 der Hilfsaufnahmevorrichtung 46. Gleichzeitig legt dann das Quertrennsystem den Schnitt, worauf einerseits, wie erwähnt, das Tragarmpaar mit dem fertigen Wickel 6 weggeschwenkt, und andererseits den neuen Wickelkern 5 für die Anwicklung mit dem auf der Kontaktwalze 4 aufliegenden vorderen Ende der frisch geschnittenen Materialbahn 3 in Kontakt gebracht wird.

Nach der Anwicklung verschwenkt die Hilfsaufnahmevorrichtung 46 im Gegenuhrzeigersinn (s. Figur 1) und übergibt den angewickelten Wickelkern 5 in das Wickelkernlager 15 des nunmehr zurückgeschwenkten Tragarmpaars 17.

Dieser Vorgang des fliegenden Wechsel des Wickels an sich ist im Stand der Technik ebenfalls bekannt. Der erfindungsgemässe Wickler ist derart ausgebildet, dass der fliegende Wechsel in der bekannten Art und Weise ausgeführt werden kann.

Soll der erfindungsgemässe Wickler 1 mit Spaltwicklung gefahren werden, genügt es, über die Steuerleitung 32 die gewünschte Spaltabmessung einzugeben, worauf die Steuerung die Abrückgeschwindigkeit so berechnet, dass der Spalt stets aufrechterhalten wird. Vorzugsweise wird der Spalt derart bemessen, dass bei Störungen z.B. durch falsche Angabe der Dicke d der Folie 3 der Spalt bis zum gewünschten Wickelfortschritt (vollständig gewickelter Wickel 6) nicht geschlossen werden kann. Dadurch erübrigen sich Lichtschranken etc. gemäss den im Stand der Technik bekannten Konstruktionen. Damit kann durch das erfindungsgemässe Verfahren nebst der Konatktwicklung auch die Spaltwicklung verbessert werden.

Besonders bevorzugte Ausführungsformen der vorliegenden Erfindung werden wie folgt ausgestaltet:
■ Wickler, wobei die Trägeranordnung (16) ein Paar Tragarme (17) für das Wickelkernlager (15) aufweist, und wobei der Antrieb die Tragarme (17) vorzugsweise pneumatisch und/oder hydraulisch beaufschlagt.
■ Wickler, wobei die Mittel (23) zum Erzeugen des Anlegedrucks einen vorzugsweise pneumatisch und/oder hydraulischen Antrieb aufweisen, der betriebsfähig mit der Kontaktwalze (4) verbunden ist.
■ Wickler, wobei die Kontaktwalze (4) an einer Lageranordnung (7) hängend gelagert ist.
■ Wickler wobei die Lageranordnung (7) als Pendel ausgebildet ist, derart, dass die Kontaktwalze (4) pendelnd über einen der Soll-Lage entsprechenden tiefsten Punkt gegen das Wickelkernlager (15) hin und von diesem weg verschoben werden kann.

## Patentansprüche

1. Verfahren zur Herstellung eines Wickels (6) aus einer Bahn von flexiblem Material, das über eine Kontaktwalze (4) eines Wicklers (1) geführt und in diesem auf einen Wickelkern (5) zu einem Wickel (6) aufgewickelt wird, wobei während der Wicklung die Kontaktwalze (4) mit einem Anlegedruck an den Wickel (6) angedrückt wird und dadurch mit diesem steten Kontakt hält, **dadurch gekennzeichnet dass** gleichzeitig der Wickelkern (5) mit einer unabhängig vom Anlegedruck bestimmten, nur dem zunehmenden Soll-Radius des sich aufbauenden Wickels (6) entsprechenden Soll-Abrückgeschwindigkeit kontinuierlich von der Kontaktwalze (4) abgerückt wird, solange, bis ein vorbestimmter Wicklungsfortschritt des Wickels (6) erreicht ist, wobei gegebenenfalls bei einem vom Soll-Radius abweichenden Ist-Radius des Wickels (6) die Kontaktwalze (4) durch den stets gehaltenen Kontakt mit dem Wickel (6) aus ihrer Soll-Lage heraus entsprechend verschoben wird.

2. Verfahren nach Anspruch 1, wobei bei einer Verschiebung der Kontaktwalze (4) aus ihrer Soll-Lage heraus, hervorgerufen durch einem vom Soll-Radius abweichenden Ist-Radius des Wickels (6), dessen Abrückgeschwindigkeit derart angepasst wird, dass die Kontaktwalze (4) wieder in ihre Soll-Lage zurückgelangt, wonach der Wickelkern (5) wiederum mit der Soll-Abrückgeschwindigkeit weiter abgerückt wird, und eine gegebenenfalls erneute Verschiebung der Kontaktwalze (4) aus ihrer Soll-Lage heraus wiederum durch das dann notwendige Anpassen der Abrückgeschwindigkeit rückgängig gemacht wird, solange, bis der vorbestimmte Wicklungsfortschritt des Wickels (6) erreicht ist.

3. Verfahren nach Anspruch 1 oder 2, wobei eine durch unrunde Wicklung hervorgerufene pulsierende Verschiebung der Kontaktwalze (4) detektiert, die Mitte dieses Verschiebungsintervalls bestimmt und die Abrückgeschwindigkeit derart angepasst wird, dass die Mitte des Verschiebungsintervalls gegen die Soll-Lage der Kontaktwalze (4) geführt wird.

4. Verfahren nach einem der Ansprüche 1 bis 3, wobei ein sich mehrfach und verzugslos wiederholender, unter Berücksichtigung der Radiuszunahme des Wickels (6) im wesentlichen identischer Korrekturzyklus der Abrückgeschwindigkeit als systematischer Fehler in der Bestimmung des Soll-Radius interpretiert wird, und die Bestimmung des Soll-Radius korrigiert wird, derart, dass der Soll-Radius dem Ist-Radius verbessert entspricht.

5. Verfahren nach einem der Ansprüche 1 bis 3, wobei die Abrückgeschwindigkeit im Hinblick auf Abstufungsmöglichkeiten eines gegebenen Abrückantriebs wenigstens dann so wenig wie möglich korrigiert wird, wenn der Wickelradius sich einem Bereich nähert, der demjenigen des vorbestimmten Wicklungsfortschritts entspricht.

6. Verfahren nach Anspruch 2, wobei der Anlegedruck bei unrunder Wicklung dieser derart angepasst wird, dass der Anlegedruck sich vorübergehend erhöht, wenn die Kontaktwalze (4) durch den unrunden Wickel (6) aus der Soll-Lager heraus in den hinteren Bereich des Verschiebungsintervalls gedrückt wird.

7. Verfahren nach Anspruch 1, wobei der Soll-Radius aus der Länge der aufgewickelten Materialbahn (3) und deren Dicke bestimmt wird.

8. Verfahren nach Anspruch 7 und 4, wobei der systematische Fehler in der Bestimmung des Soll-Radius durch Anpassung des Werts für die Dicke der Materialbahn (3) korrigiert wird.

9. Verfahren nach Anspruch 2, wobei die Anpassung der Abrückgeschwindigkeit schrittweise erfolgt, derart, dass nach einem ersten Apassungsschritt detektiert wird, ob sich die Kontaktwalze (4) in ihre Soll-Position zurückverschiebt, diesfalls die Anpassung erfolgt ist, oder, falls sich die Kontaktwalze (4) noch nicht gegen die Soll-Position zurückverschiebt, ein weiterer Anpassungschritt erfolgt, und dann wieder detektiert wird, ob sich die Kontaktwalze (4) zurückverschiebt, solange, bis sich die Kontaktwalze (4) tatsächlich in ihre Soll-Position zurückverschiebt.

10. Verfahren nach Anspruch 2, wobei die angepasste Abrückgeschwindigkeit derart rückgängig gemacht wird, dass diese auf einen Wert gesetzt wird, der ein Intervall unterhalb oder oberhalb der gerechneten Soll-Abrückgeschwindigkeit liegt, derart, dass der Soll-Radius dem Ist-Radius verbessert entspricht.

11. Wickler zur Ausführung des Verfahrens nach Anspruch 1, mit
einer Trägeranordnung (16), die ein Wickelkernlager (15) zur Aufnahme eines Wickelkerns (5) eines zu wickelnden Wickels (6) aufweist, mit einer Kontaktwalze (4), mit einer Einrichtung (21) zur Veränderung der relativen Lage zwischen Wickelkernlager (15) und Kontaktwalze (4) während der Wicklung, mit Mitteln (23) zum Erzeugen eines während der Wicklung andauernden Anlegedrucks zwischen dem Wickel (6) und der Kontaktwalze (4), und mit einer Maschinensteuerung (30), wobei
die Kontaktwalze (4) um eine Sollposition herum in Richtung auf das Wickelkernlager (15) zu und von diesem weg schwimmend gelagert ist, und die Mittel (23) zur Erzeugung des Anlegedrucks betriebsfähig mit der Kontaktwalze (4) zusammenwirken, **dadurch gekennzeichnet dass** die Einrichtung (21) einen Antrieb aufweist, der ausgebildet ist, das Wickelkernlager (5) aus einer Startposition zu Beginn der Wicklung von der Sollposition der Kontaktwalze (4) weg unabhängig von der Wirkung eines durch die Kontaktwalze (4) übertragenen Anlegedrucks abzurücken, solange, bis ein vorbestimmter Wicklungsfortschritt erreicht ist, und die Maschinensteuerung (30) ausgebildet ist, den Antrieb betriebsfähig derart anzusteuern, dass das Wickelkernnlager (15) im wesentlichen kontinuierlich mit einer Abrückgeschwindigkeit von der Sollposition der Kontaktwalze (4) abrückt, die laufend der während einer Wicklung auftretenden, momentanen Soll-Radiuszunahme des Wickelballens entspricht.

12. Wickler nach Anspruch 11, wobei Sensoren (13) zur Detektion der Ist-Lage der Kontaktwalze (4) vorgesehen sind, und wobei die Maschinensteuerung (30) weiter ausgebildet ist, im Fall einer durch die Sensoren (13) detektierten Verschiebung der Kontaktwalze (4) aus ihrer Sollposition hinaus die Abrückgeschwindigkeit derart zu anzupassen, dass die Kontaktwalze (4) wieder in ihre Sollposition zurück geführt wird.

13. Wickler nach Anspruch 11 oder 12, wobei die Maschinensteuerung (30) weiter derart ausgebildet ist, im Fall einer durch die Sensoren (13) detektierten, synchron zu der Umdrehungszahl des sich im Aufbau befindenden Wickels (6) pulsierenden Verschiebung der Kontaktwalze (4) die Abrückgeschwindigkeit derart angepasst wird, dass die Kontaktwalze (4) mit der Mitte des Verschiebungsintervalls zu ihrer Soll-Lage zurück geführt wird.

14. Wickler nach Anspruch 13, wobei die Maschinensteuerung (30) weiter ausgebildet ist, den Anlegedruck vorübergehend zu erhöhen, wenn die Kontaktwalze (4) durch den unrunden Wickel (6) aus der Soll-Lage heraus in den hinteren Bereich des Verschiebungsintervalls gedrückt wird.

15. Wickler nach Anspruch 11 oder 12, wobei die Maschinensteuerung (30) weiter für eine oder mehrere der Funktionen ausgebildet ist, wonach
■ ein sich mehrfach und verzugslos wiederholender, unter Berücksichtigung der Radiuszunahme des Wickels (6) im wesentlichen identischer Korrekturzyklus als systematischer Fehler in der Bestimmung des Soll-Radius interpretiert wird, und die Bestimmung des Soll-Radius korrigiert wird, derart, dass der Soll-Radius dem Ist-Radius verbessert entspricht
■ die Abrückgeschwindigkeit wenigstens dann im Hinblick auf Abstufungsmöglichkeiten des gegebenen Abrückantriebs so wenig wie möglich korrigiert wird, wenn der Wickelradius sich einem Bereich nähert, der demjenigen des vorbestimmten Wicklungsfortschritts entspricht
■ die Anpassung der Abrückgeschwindigkeit schrittweise erfolgt, derart, dass nach einem ersten Anpassungsschritt detektiert wird, ob sich die Kontaktwalze (4) in ihre Soll-Position zurückverschiebt, diesfalls die Anpassung erfolgt ist, oder, falls sich die Kontaktwalze (4) noch nicht gegen die Soll-Position zurückverschiebt, ein weiterer Anpassungschritt erfolgt, und dann wieder detektiert wird, ob sich die Kontaktwalze (4) zurückverschiebt, solange, bis sich die Kontaktwalze (4) tatsächlich in ihre Soll-Position zurückverschiebt
■ die angepasste Abrückgeschwindigkeit derart rückgängig gemacht wird, dass diese auf einen Wert gesetzt wird, der ein Intervall unterhalb oder oberhalb der gerechneten Soll-Abrückgeschwindigkeit liegt, derart, dass der Soll-Radius dem Ist-Radius verbessert entspricht.

## Claims

1. A method for the manufacture of a roll (6) from a web of flexible material, which is guided over a contact roller (4) of a winder (1), and in the latter is wound up onto a roll core (5) to form a roll (6), wherein
during the winding procedure the contact roller (4) is pressed onto the roll (6) with an applied pressure, and thereby maintains constant contact with the latter,
**characterised in that** at the same time the roll core (5) moves away continuously from the contact roller (4) with a required removal velocity that is determined independently of the applied pressure, and corresponds only to the increasing required radius of the roll (6) as it builds up, until a predetermined winding advance for the roll (6) has been achieved, wherein
in the event of an actual radius of the roll (6) deviating from the required radius, the contact roller (4) is correspondingly displaced from its required location as necessary by means of the contact continuously maintained with the roll (6).

2. The method according to Claim 1, wherein
in the event of a displacement of the contact roller (4) from its required location, caused by an actual radius of the roll (6) deviating from the required radius, the removal velocity of the roll is adjusted such that the contact roller (4) returns again into its required location, whereupon the roll core (5) is again moved further away with the required removal velocity, and a renewed displacement of the contact roller (4) from its required location is again made retrogressively as necessary by means of the adjustment of the removal velocity that is then necessary until the predetermined winding advance of the roll (6) is achieved.

3. The method according to Claim 1 or 2, wherein
a pulsating displacement of the contact roller (4), caused by a non-circular winding, is detected, the central point of this displacement interval is determined, and the removal velocity is adjusted such that the central point of the displacement interval is guided with respect to the required location of the contact roller (4).

4. The method according to one of the Claims 1 to 3, wherein
an essentially identical correction cycle for the removal speed, taking into account the radius increase of the roll (6), which repeats itself multiple times and immediately, is interpreted as a systematic error in the determination of the required radius, and the determination of the required radius is corrected such that the actual radius corresponds to the required radius in an improved manner.

5. The method according to one of the Claims 1 to 3, wherein
the removal speed with regard to staging options of a given removal drive is corrected as little as possible, at least when the roll radius is converging to a range that corresponds to that of the predetermined winding advance.

6. The method according to Claim 2, wherein
in the event of a non-circular winding the applied pressure is adjusted to the latter such that the applied pressure temporarily increases if the contact roller (4) as a result of the non--circular roll (6) is pushed out of the required location in the latter range of the displacement interval.

7. The method according to Claim 1, wherein
the required radius is determined from the wound-up length of the material web (3) and its thickness.

8. The method according to Claims 7 and 4, wherein
the systematic error in the determination of the required radius is corrected by means of adjustment of the value for the thickness of the material web (3).

9. The method according to Claim 2, wherein
the adjustment of the removal velocity takes place in a stepwise manner, such that after a first adjustment step it is detected whether the contact roller (4) is displaced back into its required position, in this event the adjustment takes place or, if the contact roller (4) is not yet displaced back with respect to the required position, a further adjustment step takes place, and then it is detected again whether the contact roller (4) has displaced back, until the contact roller (4) has actually displaced back into its required position.

10. The method according to Claim 2, wherein
the adjusted removal velocity is made retrogressively such that this is set to a value that is one interval below or above the calculated required removal velocity, such that the actual radius corresponds to the required radius in an improved manner.

11. A winder for the execution of the method according to claim 1, with a support arrangement (16), which has a roll core bearing (15) for the accommodation of a roll core (5) of a roll (6) to be wound, with a contact roller (4), with a device (21) for the alterations of the relative location between roll core bearing (15) and contact roller (4) during the winding procedure, with means (23) for the generation of an applied pressure between the roll (6) and the contact roller (4) maintained during the winding procedure, and with a machine controller (30), wherein
the contact roller (4) is supported in a floating manner around a required position in the direction both towards the roll core bearing (15) and away from the latter, and the means (23) for the generation of the applied pressure interacts operationally with the contact roller (4),
**characterised in that** the device (21) has a drive, which is designed to move the roll core bearing (5) from a start position at the start of the winding procedure away from the required position of the contact roller (4) independently of the effect of an applied pressure transferred through the contact roller (4), until a predetermined winding advance is achieved, and **in that** the machine controller (30) is designed to control the drive operationally such that the roll core bearing (15) moves essentially continuously with a removal velocity from the required position of the contact roller (4), which corresponds continuously to the instantaneous increase of the required radius of the roll bale occurring during a winding procedure.

12. The winder according to Claim 11, wherein
sensors (13) are provided for the detection of the actual location of the contact roller (4), and wherein
the machine controller (30) is further designed, in the event of a displacement of the contact roller (4) from its required position that is detected by the sensors (13), to adjust the removal velocity such that the contact roller (4) is guided back into its required position.

13. The winder according to Claim 11 or 12, wherein
the machine controller (30) is further designed such that in the event of a pulsating displacement of the contact roller (4), detected by the sensors (13), synchronous with the number of revolutions of the roll (6) as it builds up, the removal velocity is adjusted such that the contact roller (4), with the central point of the displacement interval, is guided back to its required location.

14. The winder according to claim 13, wherein
the machine controller (30) is further designed temporarily to increase the applied pressure if the contact roller (4) as a result of the non-circular roll (6) is pushed out of the required location in the latter range of the displacement interval.

15. The winder according to Claim 11 or 12, wherein
the machine controller (30) is further designed for one of a plurality of the functions, whereupon
• an essentially identical correction cycle for the removal speed, taking into account the radius increase of the roll (6), which repeats itself multiple times and immediately, is interpreted as a systematic error in the determination of the required radius, and the determination of the required radius is corrected such that the actual radius corresponds to the required radius in an improved manner
• the removal speed with regard to staging options of a given removal drive is corrected as little as possible, at least when the roll radius is converging to a range that corresponds to that of the predetermined winding advance
• the adjustment of the removal velocity takes place in a stepwise manner, such that after a first adjustment step it is detected whether the contact roller (4) is displaced back into its required position, in this event the adjustment takes place or, if the contact roller (4) is not yet displaced back with respect to the required position, a further adjustment step takes place, and then it is detected again whether the contact roller (4) has displaced back, until the contact roller (4) has actually displaced back into its required position
• the adjusted removal velocity is made retrogressively such that this is set to a value that is one interval below or above the calculated required removal velocity, such that the actual radius corresponds to the required radius in an improved manner.

## Revendications

1. Procédé de fabrication d'une pelote (6) à partir d'une bande de matériau souple qui est guidée par un rouleau de contact (4) d'une bobineuse (1) et est enroulée dans celle-ci sur un noyau de pelote (5) pour former une pelote (6), dans lequel, pendant l'enroulement, le rouleau de contact (4) est comprimé avec une pression d'application sur la pelote (6) et est ainsi en contact permanent avec celle-ci, **caractérisé en ce que**, en même temps, le noyau de pelote (5) est écarté en continu du rouleau de contact (4) à une vitesse d'écartement théorique définie indépendamment de la force d'application et correspondant uniquement au rayon théorique croissant de la pelote se formant (6) jusqu'à ce qu'une certaine progression de l'enroulement de la pelote (6) soit atteinte, le rouleau de contact (4) étant éventuellement, en cas d'un rayon réel divergeant du rayon théorique de la pelote (6), décalé de sa position théorique de manière conséquente par le contact maintenu en permanence avec la pelote (6).

2. Procédé selon la revendication 1, dans lequel, en cas de décalage du rouleau de contact (4) par rapport à sa position théorique dû à un rayon réel divergeant d'un rayon théorique de la pelote (6), sa vitesse d'écartement est adaptée de manière à ce que le rouleau de contact (4) revienne à sa position théorique, après quoi le noyau de pelote (5) continue à nouveau à s'écarter à la vitesse d'écartement théorique et un décalage éventuellement renouvelé du rouleau de contact (4) par rapport à sa position théorique est à son tour annulé par l'adaptation alors nécessaire de la vitesse d'écartement jusqu'à ce que la progression d'enroulement prédéfinie de la pelote (6) soit atteinte.

3. Procédé selon la revendication 1 ou 2, dans lequel un décalage pulsé du rouleau de contact (4) dû à un enroulement non rond est détecté, le centre de cet intervalle de décalage est défini et la vitesse d'écartement est adaptée de manière à ce que le centre de l'intervalle de décalage soit dirigé vers la position théorique du rouleau de contact (4).

4. Procédé selon une des revendications 1 à 3, dans lequel un cycle de correction sensiblement identique de la vitesse d'écartement se répétant à plusieurs reprises et sans délai en tenant compte de l'augmentation du rayon de la pelote (6) est interprété comme une erreur systématique de définition du rayon théorique et la définition du rayon théorique est corrigée de manière à ce que le rayon théorique corresponde mieux au rayon réel.

5. Procédé selon une des revendications 1 à 3, dans lequel la vitesse d'écartement est ensuite au moins corrigée aussi peu que possible au niveau des possibilités d'échelonnement d'une commande d'écartement donnée lorsque l'angle d'enroulement se rapproche d'une zone qui correspond à celle de la progression prédéfinie de l'enroulement.

6. Procédé selon la revendication 2, dans lequel la pression d'application, en cas d'enroulement non rond, est adaptée à celui-ci de manière à ce que la pression d'application augmente temporairement lorsque le rouleau de contact (4) est poussé par la pelote non ronde (6) depuis la position théorique vers la zone arrière de l'intervalle de décalage.

7. Procédé selon la revendication 1, dans lequel le rayon théorique est défini à partir de la longueur de bande de matériau enroulée (3) et de son épaisseur.

8. Procédé selon les revendications 7 et 4, dans lequel l'erreur systématique de définition du rayon théorique est corrigée par adaptation de la valeur pour l'épaisseur de la bande de matériau (3).

9. Procédé selon la revendication 2, dans lequel l'adaptation de la vitesse d'écartement a lieu graduellement de manière à ce qu'il soit détecté, après une première étape d'adaptation, si le rouleau de contact (4) revient à sa position théorique, l'adaptation est réalisée, si, dans ce cas, l'adaptation a eu lieu ou, dans le cas où le rouleau de contact (4) ne revient pas encore vers la position théorique, une autre étape d'adaptation a lieu, et qu'il soit alors de nouveau détecté si le rouleau de contact (4) revient en position, jusqu'à ce que le rouleau de contact (4) revienne réellement à sa position théorique.

10. Procédé selon la revendication 2, dans lequel la vitesse d'écartement adaptée est ralentie de manière à ce qu'elle soit fixée à une valeur qui se situe un intervalle en dessous ou au dessus de la valeur d'écartement théorique calculée de manière à ce que le rayon théorique corresponde mieux au rayon réel.

11. Bobineuse pour exécuter le procédé selon la revendication 1, comportant un dispositif support (16) qui comporte un palier de noyau de pelote (15) destiné à recevoir un noyau de pelote (5) d'une pelote à enrouler (6), un rouleau de contact (4), un dispositif (22) de modification de la position relative entre le palier de pelote (15) et le rouleau de contact (4) pendant l'enroulement, des moyens (23) de génération d'une pression d'application permanente pendant l'enroulement entre la pelote (6) et le rouleau de contact (4) et une commande de machine (30), **caractérisée en ce que**
le rouleau de contact (4) s'appuie autour d'une position théorique en flottant en direction du palier de la pelote (15) et depuis celui-ci et les moyens (23) de génération de la pression d'application coopèrent de manière opérationnelle avec le rouleau de contact (4),
**caractérisé en ce que** le dispositif (21) présente un entraînement qui est conçu pour écarter le palier de noyau de pelote (5) d'une position de départ au début de l'enroulement depuis la position théorique du rouleau de contact (4) indépendamment de l'effet d'une pression d'application transférée par le rouleau de contact (4) jusqu'à ce qu'une progression d'enroulement prédéfinie soit atteinte et que la commande de machine est conçue pour commander l'entraînement de manière à ce que le palier de noyau de pelote (5) s'écarte sensiblement en continu à une vitesse d'écartement de la position théorique du rouleau de contact (4) qui correspond en permanence à l'augmentation théorique momentanée du rayon de la balle de pelote se produisant pendant un enroulement.

12. Bobineuse selon la revendication 11, dans laquelle il est prévu des capteurs (13) pour la détection de la position réelle du rouleau de contact (4) et la commande de la machine (30) est en outre conçue pour, dans le cas d'un décalage détecté par les capteurs (13) du rouleau de contact (4) par rapport à sa position théorique, adapter la vitesse d'écartement de manière à ce que le rouleau de contact (4) soit ramené à sa position théorique.

13. Bobineuse selon la revendication 11 ou 12, dans laquelle la commande de la machine (30) est conçue de manière à ce que, dans le cas d'un décalage du rouleau de contact (4) détecté par les capteurs (13) en pulsation synchrone avec l'indice de rotation de la pelote en formation (6), la vitesse d'écartement soit adaptée pour ramener le rouleau de contact (4) avec le centre de l'intervalle de décalage à sa position théorique.

14. Bobineuse selon la revendication 13, dans laquelle la commande de la machine (30) est en outre conçue pour augmenter temporairement la pression d'application lorsque le rouleau de contact (4) est poussé par la pelote non ronde (6) depuis la position théorique dans la zone arrière de l'intervalle de décalage.

15. Bobineuse selon la revendication 11 ou 12, dans laquelle la commande de la machine (30) est en outre conçue pour une ou plusieurs des fonctions suivant lesquelles
• un cycle de correction sensiblement identique se répétant à plusieurs reprises et sans délai en tenant compte de l'augmentation de rayon de la pelote (6) est interprété comme erreur systématique dans la définition du rayon théorique et la définition du rayon théorique est corrigée de manière à ce que le rayon théorique corresponde mieux au rayon réel,
• la vitesse d'écartement est ensuite au moins corrigée aussi peu que possible au niveau des possibilités d'échelonnement de la commande d'écartement donnée lorsque le rayon d'enroulement se rapproche d'une zone qui correspond à celle de la progression prédéfinie de l'enroulement,
• l'adaptation de la vitesse d'écartement a lieu graduellement de manière à ce qu'il soit détecté, après une première étape d'adaptation, si le rouleau de contact (4) revient à sa position théorique, si, dans ce cas, l'adaptation a eu lieu ou, si le rouleau de contact (4) ne revient pas encore vers la position théorique, une autre étape d'adaptation a lieu, et qu'il soit alors de nouveau détecté si le rouleau de contact (4) revient en position, jusqu'à ce que le rouleau de contact (4) revienne réellement à sa position théorique,
• la vitesse d'écartement adaptée est ralentie de manière à ce qu'elle soit fixée à une valeur qui se situe un intervalle en dessous ou au dessus de la valeur d'écartement théorique calculée de manière à ce que le rayon théorique corresponde mieux au rayon réel.
